# EUROPÄISCHE PATENTSCHRIFT

(11) **EP 1 968 089 B1**
(45) Veröffentlichungstag und Bekanntmachung des Hinweises auf die Patenterteilung: **24.02.2010**
(21) Anmeldenummer: 07004707.1
(22) Anmeldetag: 07.03.2007
(51) Int. Cl.: H01H 47/00

(54) **Ansteuermodul für einen elektrischen Schutzschalter, Verfahren zu dessen Betreiben und elektrisches Schutzsystem**
Actuation module for an electric protective circuit breaker, method for its operation and electric safety system
Module de contrôle pour un coupe-circuit électrique, son procédé de fonctionnement et système de protection électrique

(43) Veröffentlichungstag der Anmeldung: 10.09.2008
(73) Patentinhaber: SIEMENS AKTIENGESELLSCHAFT, 80333 München (DE)
(72) Erfinder: Beyer, Stefan, 92263 Ebermannsdorf (DE)

(56) Entgegenhaltungen:
- EP-A- 1 058 283
- DE-A1- 19 622 447
- US-A- 5 585 607

## Beschreibung

Die Erfindung betrifft ein Ansteuermodul mit Unterbrechungsfunktion für einen elektrischen Schutzschalter, ein Verfahren zum Betreiben eines derartigen Ansteuermoduls und ein elektrisches Schutzsystem.

Elektrische Verbraucher höherer Leistungsklassen, z.B. Elektromotoren in elektrischen Antrieben der industriellen Fertigungstechnik, werden mit ihren Anschlüssen in der Regel nicht direkt an ein Spannungsnetz geschaltet, sondern über einen elektrischen Schutzschalter mit diesem verbunden. So werden z.B. o.g. Elektromotoren über sogenannte Schütze als Schutzschalter an ein 380V-Drehstromnetz angeschlossen. Zum schnellen und sicheren Trennen des gesamten Verbrauches vom Spannungsnetz wird dann der Schutzschalter geöffnet.

Der Schutzschalter wird in der Regel mit einer Steuerspannung von 24V betrieben, d.h. durch Anlegen der Steuerspannung von 24V geschlossen, um den elektrischen Verbraucher am Netz anzuschließen. Aus verschiedenen Gründen, z.B. sicherheitstechnischen Aspekten, verfügt ein derartiger Schutzschalter über einen Unterbrecher, z.B. in Form eines Not-Aus-Tasters oder eines Endlagenschalters. Im Notfall bzw. Fehlerfall des Verbrauchers wird der Unterbrecher aktiviert; unterbricht die Steuerspannung zum Schutzschalter, dieser öffnet und trennt damit den elektrischen Verbraucher sicher vom Spannungsnetz. Der Schutzschalter zusammen mit dem Unterbrecher bildet ein elektrisches Schutzsystem für den elektrischen Verbraucher.

Derzeit gibt es eine Vielzahl von verschiedenen Lösungen für Schutzsysteme. Es ist z.B. bekannt, dem Schutzschalter eine Abschaltelektronik mit digitalen Eingängen, an welchen der Unterbrecher angeschlossen ist, vorzuschalten. Der Unterbrecher unterbricht hierbei nicht tatsächlich die Steuerspannung des Schutzschalters, sondern löst lediglich ein Signal für die Abschaltelektronik aus, die dieses dann bewerkstelligen soll. Ein derartiger Aufbau hat z.B. den Nachteil, dass bei einem Fehler in der Abschaltelektronik trotz ausgelöstem Unterbrecher der Schutzschalter nicht geöffnet wird.

In der Regel ist daher in anderen Varianten von Schutzsystemen der Unterbrecher als erstes Glied an der Zuleitung der Steuerspannung angeschlossen. Durch Auslösen des Unterbrechers wird der Schutzschalter sicher von der Steuerspannung getrennt und öffnet. Hiermit werden jedoch auch sämtliche sonstigen Komponenten, z.B. eine Anlagensteuerung, welche ebenfalls durch die Steuerspannung versorgt wird, stromlos. Nach erneutem Schließen des Unterbrechers muss somit die gesamte Anlage inkl. Anlagensteuerung wieder neu gestartet werden, was zu einer sehr langen Wiederbereitschaftszeit einer Anlage führen kann. Die stromlose Anlagensteuerung kann während der Stillstandszeit der Anlage somit auch keine sonstigen Funktionen mehr ausführen, sondern ist komplett abgeschaltet.

Eine derartige Anordnung führt zu einem hohen Verdrahtungsaufwand, da z.B. in einer größeren Anlage mehrere Unterbrecher verteilt sind und die Steuerspannung zunächst quer durch die Anlage über sämtliche Unterbrecher in Reihe geführt werden muss, bis diese zur eigentlichen Anlagensteuerung bzw. zum eigentlichen Schutzschalter gelangt.

Neben der Notwendigkeit einer tadellosen Funktion des Unterbrechers bezüglich seines Abschaltverhaltens ist es wünschenswert, dass der Unterbrecher den Schutzschalter tatsächlich nur dann auslöst, wenn dies erwünscht ist. Eine Fehlfunktion, d.h. unbeabsichtigte Unterbrechung der Steuerspannung führt nämlich zu unerwünschtem Anlagenstillstand usw..

Aus dem Dokument US-A-5 585 607 ist eine Schaltplatte bekannt, die an einer Zündpille eines Airbags anschließbar ist.

Die Schaltplatte weist einen Spannungsein- und Spannungsausgang auf und bietet eine Unterbrechungsfunktion.

Aus dem Dokument DE 196 22 447 A1 ist ein elektrisches Schutzsystem ohne eine Messeinheit zur Messung von Strom und Spannung am Eingang und am Ausgang bekannt.

Aus dem Dokument EP-A-1 058 283 ist ein Überwachungssystem mit den Merkmalen des Oberbegriffs des Anspruchs 1 bekannt.

Aufgabe der vorliegenden Erfindung ist es, für einen Schutzschalter mit Unterbrecher eine Anordnung und ein Verfahren anzugeben, das eine sichere Unterbrechung des Schutzschalters und eine Fehlerüberwachung für den Unterbrecher erlaubt, wobei bei ausgelöstem Unterbrecher optionale andere Systemkomponenten weiterhin mit Spannung versorgt sind.

Hinsichtlich der Vorrichtung wird die Aufgabe gelöst durch ein Ansteuermodul gemäß Anspruch 1 für einen elektrischen Schutzschalter, ein Schutzsystem gemäß Anspruch 7 und ein Verfahren gemäß Anspruch 8. Das Ansteuermodul eine Unterbrechungsfunktion aufweist. Das Ansteuermodul enthält einen Spannungseingang, über welchen das Ansteuermodul mit einer Steuerspannung, z.B. 24 V, versorgbar ist. Diese liegt also am Ansteuermodul dauerhaft an. Im Ansteuermodul ist die Steuerspannung unterbrechungsfrei auf einen Ausgang geführt, an welchem, z.B. über eine Zuleitung, ein Unterbrecher anschließbar ist. Das Ansteuermodul weist einen Eingang auf, an welchem der Unterbrecher ebenfalls angeschlossen ist. Im Betriebsfall liefert der Unterbrecher also an den Eingang die Steuerspannung zurück, ist der Unterbrecher ausgelöst, liegt am Eingang keine Steuerspannung mehr an.

Im Ansteuermodul ist der Eingang und damit die je nach Schaltzustand des Unterbrechers vorhandene oder nicht vorhandene Steuerspannung auf einen Anschluss geführt, an welchem wiederum der Schutzschalter anschließbar ist. Der Schutzschalter wird also lediglich im Falle des nichtausgelösten Unterbrechers mit Steuerspannung versorgt.

Im Ansteuermodul ist außerdem eine Messeinheit integriert, welche zur Messung von Strom und/oder Spannung am Eingang und am Ausgang dient. Die Messeinheit misst daher eine elektrische Größe am Unterbrecher und seiner Zuleitung, die im Folgenden stets mit gemeint ist, wenn der Unterbrecher angesprochen ist. Das Ansteuermodul leitet die ermittelten Messwerte von Strom und/oder Spannung zur Weiterverarbeitung an eine Auswerteinheit weiter.

Das schnelle und sichere Abschalten des Schutzschalters ist weiterhin sichergestellt, da der Unterbrecher die Steuerspannung zum Schutzschalter unterbricht bzw. die Steuerspannung über den Unterbrecher geführt ist. Entsprechende Sicherheitsauflagen (z.B. DIN) werden also erfüllt. Das Ansteuermodul bleibt jedoch auch bei ausgelöstem Unterbrecher an der Steuerspannung angeschlossen. Auch eine z.B. im Ansteuermodul integrierte Anlagensteuerung bleibt in Betrieb. Die Wiederbereitschaftszeit einer Anlage wird so verringert, da die restliche Anlagensteuerung nicht mit abgeschaltet wird.

Durch die Messung von Strom und/oder Spannung, welche den Unterbrecher durchfließt bzw. an diesem abfällt, kann eine mit der Qualität des Unterbrechers korrelierte Kenngröße, z.B. dessen Durchgangswiderstand, ermittelt werden. Neuere Schutzschalter werden z.B. mit gepulster Steuerspannung betrieben. Hierbei sind dann auch z.B. Anstiegszeiten, Flankensteilheit und ähnliches an Eingang und Ausgang als Stromspannungscharakteristik für den Unterbrecher als Kenngröße ermittelbar. Hierbei ist es z.B. auch möglich, zu einer gemessenen Spannung bei bekannter Charakteristik des Schutzschalters den zugehörigen Strom einer Look-Up-Tabelle zu entnehmen.

Die z.B. bei bekanntem Gutzustand (Neuheit) des Unterbrechers ermittelte Kenngröße, z.B. Stromcharakteristik kann über die Lebensdauer dessen überwacht werden. Verändert sich die entsprechende Stromcharakteristik und damit die ermittelte Kenngröße, z.B. wenn dessen ohmscher Widerstand plötzlich zunimmt, deutet dies auf einen nahenden Ausfall des Unterbrechers hin. Durch das erfindungsgemäße Ansteuermodul wird dies jedoch frühzeitig, also vor dem tatsächlichen Ausfall des Unterbrechers und damit dem unbeabsichtigten Unterbrechen der Steuerspannung und damit dem Stillstand der Anlage erkannt. Ein entsprechender ausfallgefährdeter Unterbrecher kann so vor seinem tatsächlichen Ausfall, z.B. während einer regulären Wartung oder Stillstandszeit der Anlage, ohne sonstige Nachteile ausgetauscht werden. Das Ansteuermodul kennt aufgrund des Steuerschalters außerdem den Status des Schutzschalters (An oder Aus) und kann so z.B. mittels der oben genannten Stromcharakteristik, also des Kennwertes, den Widerstand des Unterbrechers errechnen.

Veränderungen von gemessenem Strom und Spannung bzw. einer entsprechend aus diesen ermittelten Kenngröße lassen z.B. auch frühzeitig auf Leitungserwärmungen oder Kontaktverschleiß schließen. Auch zu lange oder falsch dimensionierte Anschlussleitungen für den Unterbrecher können so erkannt werden. Z.B. Leitungserwärmungen als Folge von Falschverdrahtung oder falscher Dimensionierung können frühzeitig erkannt werden und vor einem endgültigen Fehler zum Abschalten des Verbrauchers mittels des Ansteuermoduls führen. Aufgrund der Führung der Steuerspannung im Ansteuermodul kann auch im ausgelösten Zustand des Unterbrechers die entsprechende Messung von Strom und/oder Spannung überwacht werden und somit auch die Betriebsbereitschaft des Schutzsystems sichergestellt werden.

Im Ansteuermodul kann außerdem eine Auswerteeinheit vorgesehen, welcher den von der Messeinheit ermittelten Strom bzw. die Spannung auswertet oder zumindest zur Weiterverarbeitung weiterleitet.

Zwischen Eingang und Anschluss kann außerdem ein Steuerschalter für den Schutzschalter im Ansteuermodul integriert sein. Auch bei nicht ausgelöstem Unterbrecher kann der Steuerschalter die Weiterleitung der Steuerspannung vom Eingang zum Anschluss und damit zum Schutzschalter unterbrechen und damit den Schutzschalter öffnen. Der Steuerschalter dient damit dem - im Gegensatz zum Unterbrecher - regulären Schalten des Schutzschalters.

Der Unterbrecher kann, wie eingangs erwähnt, insbesondere ein Not-Aus-Schalter oder ein Endlagenschalter sein. Für derartige Unterbrecher ist eine entsprechende Funktionsüberwachung besonders wichtig.

Das Ansteuermodul kann zusätzlich eine Busschnittstelle zu einer Anlagensteuerung aufweisen. In der Regel die Anlagensteuerung die Steuerung des Steuerschalters, aber z.B. auch die Auswertung der von der Messeinheit gemessenen Ströme und/oder Spannungen und die entsprechende Funktionskontrolle des Unterbrechers. Die Auswerteeinheit kann dann mit anderen Worten in der Anlagensteuerung integriert sein. Wegen der dauernden Verbindung des Ansteuermoduls mit der Steuerspannung ist die Kommunikation mit der Anlagensteuerung über die Busschnittstelle auch bei ausgelöstem Unterbrecher sichergestellt.

Der Schutzschalter kann der Schutzschalter eines Motorstartsystems sein. Ein sogenannter Motorstarter erfüllt, z.B. neben einem Sanftan- oder -auslauf des Motors eine Unterbrechungsfunktion bzw. Not-Aus-Funktion. Gerade bei Motoren ist einerseits der sichere Stillstand bei Auslösen des Unterbrechers besonders wichtig als auch die Möglichkeit erfindungsgemäß dessen Wiederbereitschaftszeit zu minimieren oder dessen fehlerhaftes Abschalten aufgrund eines versagenden Unterbrechers zu vermeiden.

Das Ansteuermodul kann Teil eines kompletten elektrischen Schutzsystems sein, bei welchem dann am Ansteuermodul der elektrische Schutzschalter und ein Unterbrecher angeschlossen sind.

Hinsichtlich des Verfahrens wird die Aufgabe der Erfindung gelöst durch ein Verfahren zum Betreiben eines Ansteuermoduls, wie es oben beschrieben wurde, bei welchem der Schutzschalter während seines Betriebs über den Anschluss mit Spannung und Strom versorgt wird, die Messeinheit dabei Ströme und/oder Spannungen an Eingang und/oder Ausgang ermittelt, und eine Auswerteeinheit aus Strömen und/oder Spannungen einen mit der Qualität des Unterbrechers korrelierten Kennwert ermittelt.

In seiner Grundvariante basiert also das Verfahren darauf, den zum Unterbrecher bzw. von diesem zum Ansteuermodul zurückfließenden Strom und/oder die Spannung über dem Unterbrecher zu ermitteln, und hieraus einen Kennwert für die Qualität des Unterbrechers zu ermitteln. Dieser kann dann z.B. mit einem Referenzwerte oder einem im Neuzustand ermittelten Kennwert verglichen werden. Letztere führt zu einer Überprüfung des Unterbrechers auf Alterung, Verschleiß oder ähnliches. Ersteres z.B. zur Überprüfung der richtigen Dimensionierung von Unterbrecher und Anschlussleitungen und deren korrekter Verdrahtung.

Weitere Aspekte des erfindungsgemäßen Verfahrens sowie vorteilhafte Ausgestaltungen wurden bereits im Zusammenhang mit dem erfindungsgemäßen Ansteuermodul bzw. dem elektrischen Schutzsystem ausführlich zusammen mit entsprechenden Vorteilen erläutert.

Für eine weitere Beschreibung der Erfindung wird auf die Ausführungsbeispiele der Zeichnung verwiesen. Es zeigt in einer schematischen Prinzipskizze:
Fig. 1 ein elektrisches Antriebssystem mit erfindungsgemäßem Schutzsystem in einem Blockdiagramm.

Fig. 1 zeigt ein elektrisches Antriebssystem 2, bestehend aus einem elektrischen Motor 4 und einer diesen steuernden Ansteuerung 6. Der Motor 4 ist über eine Anschlussleitung 8, in welche ein Motorstarter 10 geschaltet ist, an ein Drehstromnetz 12 angeschlossen. Der Motorstarter 10 als Schutzschalter beinhaltet hierbei nicht näher erläuterte Schütze, welche die Anschlussleitung 8 auftrennen oder durchverbinden können.

Die Ansteuerung 6 umfasst als Ansteuermodul ein Interface-Modul 20, einen Not-Aus-Taster 22 als Unterbrecher, eine Anlagensteuerung 24 und eine Spannungsversorgung 26.

Das Interface-Modul 20 weist einen Steuerspannungseingang 28 auf, an welchem die Spannungsversorgung 26 (Steuerspannung U, im Beispiel 24V) angeschlossen ist. Die Phase der Steuerspannung U am Steuerspannungseingang 28 wird über eine erste Phasenleitung 30a zu einem Ausgang 32a geführt. Ein ebenfalls am Steuerspannungseingang 28 angeschlossener Nulleiter 34 für die Steuerspannung U führt zu einem Anschluss 36. Vom Ausgang 32a wird über eine Anschlussleitung 38 die Phase der Steuerspannung U zum Not-Aus-Taster 22 und von dort zurück zu einem Eingang 32b geführt. Je nach Schaltzustand des Not-Aus-Tasters 22 liegt damit am Eingang 32b die Steuerspannung U (Taster 22 geschlossen) oder keine Spannung (Taster 22 geöffnet) an. Vom Eingang 32b führt eine weitere Phasenleitung 30b über einen mechanischen oder elektronischen steuerbaren Schalter 40 zum Anschluss 36. Phasenleitung 30b und Nullleiter 34 sind vom Anschluss 36 auf den Motorstarter 10 geführt.

Liegt also am Anschluss 36 die Steuerspannung U an, schließt der Motorstarter 10 und der Motor 4 läuft an. Wird der Not-Aus-Taster 22 gedrückt oder der Schalter 40 geöffnet liegt am Anschluss 36 keine Steuerspannung mehr an, der Motorstarter 10 öffnet und der Motor 4 stoppt.

Das Interface-Modul 20 enthält weiterhin einen Mikroprozessor 42, welcher über eine Steuerleitung 44 den Schalter 40 betätigt. Außerdem ist im Interface-Modul 20 ein Messgerät 46 vorhanden, welches mit Ausgang 32a und Eingang 32b über Messleitungen 48 verbunden ist. Das Messgerät 46 ist ebenfalls am Mikroprozessor 42 angeschlossen, dieser wiederum ist mit einer Kommunikationsschnittstelle 50 verbunden, über welche er mit der Anlagensteuerung 24 kommuniziert.

Das Messgerät 46 ermittelt die Spannungen U1 und U2 des Ausgangs 32a und des Eingangs 32b gegenüber dem Nullleiter 34 und/oder den zum Not-Aus-Taster 22 fließenden oder von diesem kommenden Strom I1 oder I2. Die entsprechenden Messgrößen U1,2 oder I1,2 übermittelt das Messgerät 46 an den Mikroprozessor 42 der hieraus eine Kenngröße 52 für die Anschlussleitung 38 und den Not-Aus-Taster 22 ermittelt, im Beispiel dessen ohmschen Widerstand.

Alternativ können auch die betreffenden Messwerte an die Anlagensteuerung 24 übermittelt werden und dort die Kenngröße 52 ermittelt werden.

Bei der Installation des Antriebssystems 2 wird versehentlich die Anschlussleitung 38 zu lange gewählt. Beim ersten Systemtest wird daher als Kenngröße 52 ein Widerstand R1 aus den Spannungen U1, U2 und den Strömen I1, I2 ermittelt, welcher größer ist als ein in der Anlagensteuerung hinterlegter Maximalwert Rmax. Die Anlagensteuerung 24 meldet diesen Fehler an einen nicht dargestellten Anlagenbetreiber und die Anschlussleitung 38 wird durch eine korrekte Länge ersetzt. Bei Inbetriebnahme des Antriebssystems 2 ergibt die wiederholte Messung den Widerstand R2 als Kenngröße.

Nach mehreren Jahren Betrieb, bei welchem immer wieder der Widerstand R2 zwischen Eingang 32a und Ausgang 32b ermittelt wird, steigt der Widerstand innerhalb weniger Tage auf einen Wert R3 an. Die Abweichung ΔR von R3 zu R2, die vom Mikroprozessor 42 ermittelt wird, ist größer als eine in der Anlagensteuerung 24 gespeicherte erlaubte Widerstandsabweichung ΔRmax. Die Widerstandsänderung deutet auf einen baldigen Ausfall des Not-Aus-Tasters 22 hin, da wahrscheinlich dessen Kontaktwiderstand stark ansteigt. Innerhalb weniger Tage würde dies zu einem fehlerhaften, unbeabsichtigten Auslösen bzw. Unterbrechen des Not-Aus-Tasters 22 führen und damit zum Stillstand des Motors 4. Deshalb wird in einer nächtlichen Produktionspause, in welcher der Motor 4 ohnehin angehalten ist, der Not-Aus-Taster 22 durch einen baugleichen, jedoch neuen ersetzt.

Alternativ kann der Not-Aus Taster 22 auch ein Endlagenschalter sein. Da wegen eines Ausfalls eines nicht dargestellten Betriebssensors der Motor 4 in eine Endlage fährt, löst der Endlagenschalter aus. Die Steuerspannung U fällt am Eingang 32b auf 0V ab. Der Motor 4 wird abgeschaltet, das restliche Antriebssystem 2 bleibt in Betrieb. Insbesondere meldet der Mikroprozessor 42 an die Anlagensteuerung, dass der Endlagenschalter ausgelöst hat und die Anlage ansonsten betriebsbereit ist, der Anlagenstillstand also durch einen korrekt auslösenden Endlagenschalter erfolgt ist.

## Patentansprüche

1. Ansteuermodul (20) mit Unterbrechungsfunktion für einen extern anschließbaren elektrischen Schutzschalter (10), das aufweist:
- einen Spannungseingang (28) für eine Steuerspannung (U),
- einen die Steuerspannung (U) führenden Ausgang (32a), an dem ein Unterbrecher (22) anschließbar ist,
- einen Eingang (32b), an dem der Unterbrecher (22) für ein Zurückliefern der Steuerspannung (U) anschließbar ist,
- einen mit dem Eingang (32b) verbundenen Anschluss (36) für den Schutzschalter (10), und
- eine Messeinheit (46) zur Messung von Strom (I1,2) und/oder Spannung (U1,2) am Eingang (32b) und am Ausgang (32a),
**dadurch gekennzeichnet,**
- **dass** zwischen Eingang (32b) und Anschluss (36) ein Steuerschalter (40) für den Schutzschalter (10) geschaltet ist.

2. Ansteuermodul (20) nach Anspruch 1, mit einer Auswerteeinheit (42) zur Auswertung von Strom (I1,2) und/oder Spannung (U1,2) zum Zweck der Funktionskontrolle des Unterbrechers (22).

3. Ansteuermodul (20) nach Anspruch 1 oder 2, bei dem die Rücklieferung der Steuerspannung (U) vom Ausgang (32a) auf den Eingang (32b) durch einen extern angeschlossenen Unterbrecher (22) bewerkstelligt ist.

4. Ansteuermodul (20) nach Anspruch 3, mit einem Unterbrecher (22), der ein Not-Aus-Schalter oder ein Endlagenschalter ist.

5. Ansteuermodul (20) nach einem der vorhergehenden Ansprüche, mit einer Busschnittstelle (50) zu einer Anlagensteuerung (24).

6. Ansteuermodul (20) nach einem der vorhergehenden Ansprüche, bei dem der Schutzschalter (10) der eines Motorstartsystems ist.

7. Elektrisches Schutzsystem (6) mit einem Ansteuermodul (20) nach einem der Ansprüche 1 bis 6, einem an das Ansteuermodul (20) extern angeschlossenen elektrischen Schutzschalter (10) und einem an das Ansteuermodul (20) extern angeschlossenen Unterbrecher (22).

8. Verfahren zum Betreiben eines Ansteuermoduls (20) nach einem der Ansprüche 1 bis 7, bei dem:
- am Anschluss (36) Spannung (U) und Strom (I1,2) zur Versorgung des Schutzschalters (10) während seines Betriebs erzeugt wird,
- die Messeinheit (46) dabei Ströme (11,2) und/oder Spannungen (U1,2) an Eingang (32b) und Ausgang (32a) ermittelt,
- das Ansteuermodul (20) bei angeschlossenem Unterbrecher (22) Ströme (I1,2) und/oder Spannungen (U1,2) zur Ermittlung eines mit der Qualität des Unterbrechers (22) korrelierten Kennwertes (R1-3) an eine Auswerteeinheit (24; 42) überträgt,
- die Auswerteeinheit (24; 42) aus Strömen (11,2) und/oder Spannungen (U1,2) einen mit der Qualität des Unterbrechers (22) korrelierten Kennwert (R1-3) ermittelt.

9. Verfahren nach Anspruch 8, bei dem
- die Auswerteeinheit (24; 42) als Kenngröße (R1-3) eine Stromcharakteristik des Unterbrechers (22) ermittelt.

10. Verfahren nach Anspruch 9, bei dem
- die Auswerteeinheit (24; 42) als Kenngröße (R1-3) einen ohmschen Widerstand des Unterbrechers (22) ermittelt.

11. Verfahren nach einem der Ansprüche 8 bis 10, bei dem
- bei einem minderwertiger Qualität entsprechenden Kennwert (R1-3) der Unterbrecher (22) und/oder eine von Eingang (32b) und/oder Ausgang (32a) zu diesem führende Leitung (38) instandgesetzt wird.

12. Verfahren nach einem der Ansprüche 8 bis 11, bei dem
- bei einem minderwertiger Qualität entsprechenden Kennwert (R1-3) der Schutzschalter (10) kontrolliert abgeschaltet wird.

13. Verfahren nach einem der Ansprüche 8 bis 12, wobei das Ansteuermodul (20) an einer Anlagensteuerung (24) angeschlossen ist, bei dem
- Ströme (I1,2) und/oder Spannungen (U1,2) und/oder der Kennwert (R1-3) zur weiteren Verarbeitung an die Anlagensteuerung (24) übertragen wird.

## Claims

1. Control module (20) with interrupt function for an externally connectable electric circuit breaker (10), comprising:
- a voltage input (28) for a control voltage (U),
- an output (32a) carrying the control voltage (U) to which output an interrupter (22) can be connected,
- an input (32b) to which the interrupter (22) can be connected to feed back the control voltage (U),
- a terminal (36) for the circuit breaker (10), said terminal being connected to the input (32b),
- a measuring unit (46) for measuring current (I1,2) and/or voltage (U1,2) at the input (32b) and at the output (32a)
**characterised in that**
- a control switch (40) for the circuit breaker (10) is connected between input (32b) and terminal (36).

2. Control module (20) according to claim 1, comprising an evaluating unit (42) for evaluating current (I1,2) and/or voltage (U1,2) for functional control of the interrupter (22).

3. Control module (20) according to claim 1 or 2, wherein the control voltage (U) is fed back from output (32) to the input (39) by means of an externally connected interrupter (22).

4. Control module (20) according to claim 3, wherein the interrupter (22) is an emergency stop switch or a limit switch.

5. Control module (20) according to one of the preceding claims, comprising a bus interface (50) to a plant control system (24).

6. Control module (20) according to one of the preceding claims wherein the circuit breaker (10) is that of a motor starter system.

7. Electrical protection system (6) comprising a control module (20) according to one of claims 1 to 6, an electric circuit breaker (10) externally connected to the control module (20), and an interrupter externally connected to the control module (20).

8. Method for operating a control module (20) according to one of the claims 1 to 7, wherein:
- at the terminal (36), voltage (U) and current (I1,2) are generated for supplying the circuit breaker (10) during its operation,
- the measuring unit (46) determines currents (I1,2) and/or voltages (U1,2) at the input (32b) and the output (32a),
- with the interrupter (22) connected, the control module (20) transmits currents (I1,2) and/or voltages (U1,2) to an evaluating unit (42,24) for determining a characteristic value (R1-3) which correlates to the quality of the interrupter (22),
- from currents (I1,2) and/or voltages (U1,2), the evaluating unit (42,24) determines a characteristic value (R1-3) which correlates to the quality of the interrupter (22).

9. Method according to claim 8, wherein
- the evaluating unit (24,42) determines a current characteristic of the interrupter (22) as the characteristic value (R1-3).

10. Method according to claim 9, wherein
- the evaluating unit (24,42) determines an ohmic resistance of the interrupter (22) as the characteristic value (R1-3).

11. Method according to one of the claims 8 to 10, wherein
- given a characteristic value (R1-3) corresponding to a quality of low value, the interrupter (22) and/or a lead (38) running from the input (32b) and/or the output (32a) thereto is repaired.

12. Method according to one of the claims 8 to 11, wherein
- given a characteristic value (R1-3) corresponding to a quality of low value, the circuit breaker (10) is switched off in controlled manner.

13. Method according to one of the claims 8 to 12, wherein the control module (20) is connected to a plant control system (24), wherein
- currents (I1,2) and/or voltages (U1,2) and/or the characteristic value (R1-3) are transmitted to the plant control system (24) for further processing.

## Revendications

1. Module de commande (20) avec une fonction d'interruption pour un disjoncteur électrique (10) raccordable en externe, comportant :
- une entrée de tension (28) pour une tension de commande (U),
- une sortie (32a) qui conduit la tension de commande (U) et à laquelle un rupteur (22) peut être raccordé,
- une entrée (32b) à laquelle le rupteur (22) peut être raccordé pour réinjecter la tension de commande (U),
- un raccordement (36), relié à l'entrée (32b), pour le disjoncteur (10) et
- une unité de mesurage (46) pour mesurer le courant (I1, 2) et/ou la tension (U1, 2) à l'entrée (32b) et à la sortie (32a),
**caractérisé en ce qu'**un commutateur de commande (40) pour le disjoncteur (10) est monté entre l'entrée (32b) et le raccordement (36).

2. Module de commande (20) selon la revendication 1, avec une unité d'évaluation (42) pour évaluer le courant (I1, 2) et/ou la tension (U1, 2) aux fins du contrôle de la fonction du rupteur (22).

3. Module de commande (20) selon la revendication 1 ou 2, dans lequel la réinjection de la tension de commande (U) de la sortie (32a) sur l'entrée (32b) est réalisée par un rupteur (22) raccordé en externe.

4. Module de commande (20) selon la revendication 3, avec un rupteur (22) qui est un interrupteur d'arrêt d'urgence ou un interrupteur de fin de course.

5. Module de commande (20) selon l'une des revendications précédentes, avec une interface de bus (50) vers une commande d'installation (24).

6. Module de commande (20) selon l'une des revendications précédentes, dans lequel le disjoncteur (10) est le disjoncteur d'un système de démarrage de moteur.

7. Système de protection électrique (6) avec un module de commande (20) selon l'une des revendications 1 à 6, un disjoncteur électrique (10) raccordé en externe au module de commande (20) et un rupteur (22) raccordé en externe au module de commande (20).

8. Procédé pour exploiter un module de commande (20) selon l'une des revendications 1 à 7, dans lequel
- la tension (U) et le courant (I1, 2) sont générés au raccordement (36) aux fins de l'alimentation du disjoncteur (10) pendant le fonctionnement de celui-ci ;
- l'unité de mesurage (46) détermine, dans ce cadre, des courants (I1, 2) et/ou des tensions (U1, 2) à l'entrée (32b) et à la sortie (32a),
- le module de commande (20) transmet à une unité d'évaluation (24 ; 42), lorsque le rupteur (22) est raccordé, des courants (I1, 2) et/ou des tensions (U1, 2) pour déterminer une valeur caractéristique (R1 - 3) corrélée à la qualité du rupteur (22),
- l'unité d'évaluation (24 ; 42) détermine, à partir de courants (I1, 2) et/ou de tensions (U1, 2), une valeur caractéristique (R1 - 3) corrélée à la qualité du rupteur (22).

9. Procédé selon la revendication 8, dans lequel l'unité d'évaluation (24 ; 42) détermine, en tant que grandeur caractéristique (R1 - 3), une caractéristique du courant du rupteur (22).

10. Procédé selon la revendication 9, dans lequel l'unité d'évaluation (24 ; 42) détermine, en tant que grandeur caractéristique (R1 - 3), une résistance ohmique du rupteur (22).

11. Procédé selon l'une des revendications 8 à 10, dans lequel, étant donné une valeur caractéristique (R1 - 3) correspondant à une qualité inférieure, le rupteur (22) et/ou une ligne (38) allant de l'entrée (32b) et/ou de la sortie (32a) vers celui-ci sont remis en état.

12. Procédé selon l'une des revendications 8 à 11, dans lequel, étant donné une valeur caractéristique (R1 - 3) correspondant à une qualité inférieure, le disjoncteur (10) est coupé de manière contrôlée.

13. Procédé selon l'une des revendications 8 à 12, le module de commande (20) étant raccordé à une commande d'installation (24), dans lequel des courants (I1, 2) et/ou des tensions (U1, 2) et/ou la valeur caractéristique (R1 - 3) sont transmis à la commande d'installation (24) pour traitement subséquent.
